# EUROPÄISCHE PATENTSCHRIFT

(11) **EP 0 143 904 B1**
(45) Veröffentlichungstag und Bekanntmachung des Hinweises auf die Patenterteilung: **05.11.1986**
(21) Anmeldenummer: 84110140.5
(22) Anmeldetag: 24.08.1984
(51) Int. Cl.: H01H 1/38

(54) **Kontaktvorrichtung zum elektrischen Verbinden zweier gegebenenfalls nur grob miteinander fluchtender Kontaktfinger**
Contact arrangement to electrically connect two contact fingers in coarse alignment with each other
Dispositif de contact pour relier électriquement deux doigts de contact qui s'alignent grossièrement

(30) Priorität: 06.09.1983 DE 3332141
(43) Veröffentlichungstag der Anmeldung: 12.06.1985
(73) Patentinhaber: SIEMENS AKTIENGESELLSCHAFT, 80333 München (DE)
(72) Erfinder: Poth, Rainer, D-6368 Bad Vilbel 4 (DE)

## Beschreibung

Die Erfindung bezieht sich auf eine Kontaktvorrichtung zum elektrischen Verbinden zweier gegebenenfalls nur grob miteinander fluchtender Kontaktfinger nach dem Oberbegriff des Anspruches 1.

Es ist bereits eine Kontaktvorrichtung der im Oberbegriff des Anspruches 1 genannten Art bekannt. Die Federkraft besteht hierbei aus konvex gebogenen Flachfedern, die jeweils im Rücken einer Kontaktlamelle eine Ausnehmung der Ringscheibe durchgreifen, mit ihren Enden an den Enden der zugeordneten Kontaktlamelle anliegen und sich mit dem Scheitel ihres Rückens an der Innenseite der Ausnehmung der Ringscheibe abstützen (DE-C-10 15 518).

Bei einer weiteren bekannten Kontaktvorrichtung ist zwar auch, wie bei der Kontaktvorrichtung nach dem Oberbegriff des Anspruches 1, eine Ringscheibe vorgesehen. Diese Ringscheibe ist jedoch kein separates Teil, sondern an einen der Kontaktfinger angeformt. Ferner besteht die radiale Federkraft aus mehreren Schraubenfedern, die jeweils zu einem Kreis gebogenen und an den Enden miteinander verbunden sind (DE-C- 547 182).

Beiden bekannten Kontaktvorrichtungen ist gemeinsam, daß sie sich auch bei einem für die Stromtragfähigkeit genügend großen Querschnitt ihrer Lamellen im Betrieb noch sehr stark erwärmen. Bei ungenügender Wärmeabfuhr kann die Erwärmung vorgeschriebene Grenzen überschreiten. Allenfalls ein unerwünscht großes Bauvolumen kann hier Abhilfe schaffen.

Aufgabe der Erfindung ist es, die Kontaktvorrichtung zum elektrischen Verbinden zweier gegebenenfalls nur grob miteinander fluchtender Kontaktfinger der im Oberbegriff des Anspruches 1 genannten Gattung auf einfache Weise so auszubilden, daß sich ihre Erwärmung im Betrieb ohne Vergrößerung des Bauvolumens unterhalb der vorgegebenen Grenze hält, insbesondere bei mangelhafter Wärmeabfuhr.

Die gestellte Aufgabe wird erfindungsgemäß durch die im kennzeichnenden Teil des Anspruches 1 angegebene Ausbildung gelöst.

Zweckmäßige Weiterbildungen des Erfindungsgegenstandes sind in den Ansprüchen 2 bis 4 angegeben.

Bei den bekannten Kontaktvorrichtungen sind pro Kontaktlamelle nur zwei Kontaktstellen vorhanden, je eine an jedem Lamellenende. Dagegen besitzt jede Kontaktlamelle der erfindungsgemäßen Kontaktvorrichtung drei Kontaktstellen, eine an einem Lamellenende und zwei am anderen Lamellenende. Durch diese Ausbildung ergibt sich eine jederzeit definierte Dreipunktanlage jeder Kontaktlamelle an den Kontaktfingern, unabhängig davon, ob die Kontaktfinger miteinander fluchten oder gegeneinander mehr oder minder versetzt sind. Durch die drei Kontaktstellen pro Kontaktlamelle ergeben sich aber auch drei Stromübergangsstellen zwischen jeder 1 Kontaktlamelle und den Kontaktfingern, anstelle zweier Stromübergangsstellen beim Stande der Technik. Da sich im Betrieb der Strom nun auf eine größere Anzahl von Stromübergangsstellen verteilen kann, ist der Stromanteil, den jede Stromübergangsstelle zu übertragen hat, entsprechend geringer und damit sowohl die partielle als auch die Gesamterwärmung niedriger.

Ein Ausführungsbeispiel der Erfindung ist in der Zeichnung rein schematisch dargestellt. Es zeigen:
Fig. 1 einen Aufriß im Schnitt,
Fig. 2 eine Draufsicht nach Fig. 1.

In der Zeichnung ist mit 1 ein aus Rundmaterial bestehender Kontaktfinger bezeichnet. Das Bezugszeichen 2 gilt für einen dem Kontaktfinger 1 gleichen Kontaktfinger.

Zum elektrischen Verbinden der Kontaktfinger 1 und 2, die entgegen der Zeichnung gegebenenfalls auch nur grob miteinander fluchten können, ist eine Kontaktvorrichtung 3 vorgesehen.

Die Kontaktvorrichtung 3 weist eine Ringscheibe 4 (Fig. 1) und einen Kranz von Kontaktlamellen 5 auf, die einen etwa viereckigen Querschnitt besitzen (Fig.2).

Jeder der Kontaktlamellen 5 ist etwa tonnenförmig ausgebogen. Der Scheitel der Ausbiegung ist in der Mitte der Kontaktlamellen 5. Gegen jedes Ende der Kontaktlamellen 5 schließt sich an die tonnenförmige Ausbiegung eine entgegengesetzt gerichtete Abbiegung an.

Die Kontaktlamellen 5 sind von zwei jeweils zu einem Ring gebogenen Schraubenfedern 6 umgriffen, deren Enden jeweils miteinander verbunden sind. Die Schraubenfedern 6 liegen in den Kehlen der sich an die tonnenförmigen Ausbiegungen der Kontaktlamellen 5 anschließenden entgegengesetzt gerichteten Abbiegungen.

Die Kontaktlamellen 5 werden mit den Schraubenfedern 6 im Eingriff mit der Ringscheibe 4 gehalten und sind entgegen der Kraft der Schraubenfedern 6 durch die Kontaktfinger 1, 2 spreizbar.

Jede der Kontaktlamellen 5 besitzt drei Kontaktstellen, an denen im Betrieb der Kontaktvorrichtung 3 ein Stromübergang zwischen den Kontaktlamellen 5 und den Kontaktfingern 1, 2 erfolgt. Eine der Kontaktstellen ist jeweils an einem Ende jeder Kontaktlamelle 5 angeordnet, während sich die beiden anderen Kontaktstellen am anderen Ende jeder Kontaktlamelle befinden.

Die Kontaktlamellen 5 sind in der Weise um 180° versetzt angeordnet, daß jedem Ende einer Kontaktlamelle 5 mit einer Kontaktstelle ein Kontaktlamellenende mit zwei Kontaktstellen benachbart ist. Das bedeutet, daß an beiden Kontaktfingern 1, 2 jeweils auf ein Kontaktlamellenende mit einer Kontaktstelle ein Kontaktlamellenende mit zwei Kontaktstellen folgt (Fig.2).

Zur Bildung der doppelten Kontaktstellen ist jede Kontaktlamelle 5 an ihrer dem zugeordneten Kontaktfinger 1 oder 2 zugewandten Seite an einem Ende ausgekehlt. Der Radius der Auskehlung ist kleiner als der halbe Durchmesser des entsprechenden Kontaktfingers 1 beziehungsweise 2 (Fig. 2).

Die nur jeweils eine Kontaktstelle aufweisenden Enden der Kontaktlamellen 5 können im dargestellten Beispiel auf zweierlei Weise ausgebildet sein. Sie besitzen entweder an die zugeordneten Kontaktfinger 1 oder 2 tangential anlegbare ebene Flächen oder sind ebenfalls ausgekehlt. Die Auskehlung ist in diesem Falle jedoch so, daß ihr Radius größer als der halbe Durchmesser der jeweiligen Kontaktfingers 1 oder 2 ist.

In nicht dargestellter Weise können beispielsweise die Kontaktlamellen 5 auch an einem Ende mit einer die einzelne Kontaktstelle bildenden Noppe und am anderen Ende mit zwei, die doppelte Kontaktstelle bildenden Noppen versehen sein.

## Patentansprüche

1. Kontaktvorrichtung zum elektrischen Verbinden zweier gegebenenfalls nur grob miteinander fluchtender Kontaktfinger (1, 2), mit einer Ringscheibe (4) und einem un die Ringscheibe (4) angeordnetenKranz von Kontaktlamellen (5), die einen viereckigen Querschnitt besitzen sowie mit radialer Federkraft (6) im Eingriff mit der Ringscheibe (4) gehalten und gegen die Federkraft (6) durch die Kontaktfinger (1, 2) spreizbar sind, dadurch gekennzeichnet, daß die Kontaktlamellen (5) jeweils drei Kontaktstellen aufweisen, eine an einem Lamellenende und zwei am anderen Lamellenende und daß die Kontaktlamellen (5) so gegeneinander versetzt angeordnet sind, daß jedem Ende einer Kontaktlamelle (5) mit einer Kontaktstelle ein Ende einer Kontaktlamelle (5) mit zwei Kontaktstellen benachbart ist.

2. Kontaktvorrichtung nach Anspruch 1, dadurch gekennzeichnet, daß die den Kontaktfingern (1, 2) zugewandten Seiten der Kontaktlamellen (5) zur Bildung der doppelten Kontaktstellen jeweils an einem Ende ausgekehlt sind und daß der Radius der Auskehlung kleiner als der halbe Durchmesser des zugeordneten Kontaktfingers (1 oder 2) ist.

3. Kontaktvorrichtung nach Anspruch 1 und 2, dadurch gekennzeichnet, daß die den Kontaktfingern (1, 2) zugewandten Seiten der Kontaktlamellen (5) an dem nur eine Kontaktstelle aufweisenden Ende eine tangential an den zugeordneten Kontaktfinger (1 oder 2) anlegbare ebene Fläche aufweisen.

4. Kontaktvorrichtung nach Anspruch 1 und 2, dadurch gekennzeichnet, daß die den Kontaktfingern (1,2) zugewandten Seiten der Kontaktlamellen (5) an den nur eine Kontaktstelle aufweisenden Enden ebenfalls ausgekehlt sind und der Radius der Auskehlung größer als der halbe Durchmesser des zugeordneten Kontaktfingers (1 oder 2) ist.

## Claims

1. Contact device for the electrical connection of two contact fingers (1, 2), possibly only approximately in alignment with each other, having an annular disc (4) and a ring of contact lamellae (5) arranged round the annular disc (4), which lamellae have a rectangular cross section and are held with radial spring force (6) in engagement with the annular disc (4), and can be spread apart against spring force (6) by the contact fingers (1, 2), characterised in that the contact lamellae (5) have respectively three contact points, one at one end of the lamella and two at the other end of the lamella, and in that the contact lamellae (5) are arranged to be offset with respect to each other so that adjacent to each end of a contact lamella (5) with one contact point there is one end of a contact lamella (5) with two contact points.

2. Contact device according to claim 1, characterised in that the sides of the contact lamellae (5) facing the contact fingers (1, 2) are respectively grooved at one end to form the double contact points, and in that the radius of the groove is less than half the diameter of the associated contact finger (1 or 2).

3. Contact device according to claim 1 and 2, characterised in that the sides of the contact lamellae (5) facing the contact fingers (1, 2) have, at the end having only one contact point, a plane surface which can be applied tangentially to the associated contact finger (1 or 2).

4. Contact device according to claim 1 and 2, characterised in that the sides of the contact lamellae (5) facing the contact fingers (1, 2) are also grooved at the ends having only one contact point, and the radius of the groove is greater than half the diameter of the associated contact finger (1 or 2).

## Revendications

1. Dispositif de contact pour relier électriquement deux doigts de contact (1, 2) qui s'alignent seulement grossièrement le cas échéant, comprenant un disque annulaire (4) et une couronne de lamelles de contact (5) disposées autour du disque annulaire (4), qui possèdent une section droite quadrangulaire, sont maintenues appliquées contre le disque annulaire (4) par une force de ressort radiale (6) et peuvent être écartées à l'encontre de cette force de ressort (6) par les doigts de contact (1, 2), caractérisé en ce que les lamelles de contact (5) présentent chacune trois points de contact, un à une extrémité de la lamelle et deux à l'autre extrémité de la lamelle, et que les lamelles de contact (5) sont mutuellement décalées de manière que chaque extrémité d'une lamelle de contact (5) présentant un point de contact soit voisine d'une extrémité d'une lamelle de contact (5) présentant deux points de contact.

2. Dispositif de contact selon la revendication 1, caractérisé en ce que, pour la formation des points de contact doubles, les côtés des lamelles (5) dirigés vers les doigts de contact (1, 2) sont pourvus d'une gorge à une extrémité et que le rayon de cette gorge est plus petit que la moitié du diamètre du doigt de contact (1 ou 2) correspondant.

3. Dispositif de contact selon les revendications 1 et 2, caractérisé en ce que les côtés des lamelles de contact (5) dirigés vers les doigts de contact (1, 2), présentent une surface plane applicable tangentiellement contre le doigt de contact (1 ou 2) correspondant à l'extrémité présentant seulement un point de contact.

4. Dispositif de contact selon les revendications 1 et 2, caractérisé en ce que les côtés des lamelles de contact (5) dirigés vers les doigts de contact (1, 2) sont également pourvus d'une gorge aux extrémités présentant seulement un point de contact, le rayon de cette gorge étant plus grand que la moitié du diamètre du doigt de contact (1 ou 2) correspondant.
